# FASCICULE DE BREVET EUROPEEN

(11) **EP 2 851 459 B1**
(45) Date de publication et mention de la délivrance du brevet: **23.08.2017**
(21) Numéro de dépôt: 14185542.9
(22) Date de dépôt: 19.09.2014
(51) Int. Cl.: D03D 1/00, A47G 27/02, D03D 13/00, D03D 15/00

(54) **Tapis et procédé pour la fabrication d'un tel tapis**
Teppich und Verfahren zur Herstellung eines solchen Teppichs
Carpet and method for producing such a carpet

(30) Priorité: 23.09.2013 BE 201300632
(43) Date de publication de la demande: 25.03.2015
(73) Titulaire: De Poortere Deco, 7700 Mouscron (BE)
(72) Inventeur: Fontaine, Jean-François, 59242 TEMPLEUVE (FR)
(74) Mandataire: Brantsandpatents bvba

(56) Documents cités:
- CN-U- 201 620 230
- DE-A1- 2 228 837
- US-A- 5 343 600

## Description

La présente invention concerne un procédé pour la fabrication d'un tapis ayant un effet vintage ou d'apparence usé. L'invention se rapporte également au tapis obtenu par l'utilisation du procédé de l'invention.

### Art antérieur

Un tapis ayant un effet vintage ou une apparence usée est obtenu en soumettant le tapis nouvellement produit à des traitements physiques et/ou chimiques. Ces traitements sont appliqués pour effacer et/ou déteindre, au moins partiellement, la couleur du tapis. Les traitements sont généralement appliqués sur certaines zones du tapis créant ainsi une apparence usée ou vintage.

Ledit traitement physique et/ou chimique des tapis prolonge le temps de fabrication dudit tapis, augmente le cout de fabrication et peut aussi présenter des risques de santé si des produits chimiques sont utilisés pour la création de l'apparence usée.

DE 22 28 837 décrit une étoffe de base pour travaux à la main et tissu de fond pour tapis faits à la main. Dans un tissu de fond normal pour travaux à la main ou pour tapis, on lie au surplus, uniquement dans le sens de la chaine, des fils flottés constitués en un fil autre que celui du tissu de fond. Ces flottés enjambant plusieurs croisements du tissu de fond forment des boucles de différentes longueurs et sont décalés les uns par rapport aux autres. Les flottés, qui ressortent dans la chaîne en divers endroits du tissu de fond, servent au nouage des bouts de fil qui constituent le travail à la main ou le tapis.

US 5 343 600 décrit un tissage de tapis oriental qui comprend: a) une pluralité de fils de chaîne placée verticalement sur deux niveaux, l'un directement derrière l'autre; b) une pluralité de fils de trame de base placée horizontalement entre les deux niveaux de fils de chaîne, de façon à être utilisé comme une base solide pour le tapis; et c) une pluralité de fils de trame d'enrobage de brochage décoratifs placée horizontalement avec chaque boucle successivement sur un groupe de deux desdits fils de chaîne sur les deux niveaux, ce qui produit une structure de chaîne continu, de sorte que ledit fil de trame décoratif d'enrobage de brochage alterne avec les fils de trame de base, de manière à former un tapis oriental très fine bien fait.

L'art antérieur ne fournit aucune solution au problème indiqué ce dessus. L'objectif de l'invention est de fournir un procédé pour la fabrication d'un tapis ayant une apparence usée sans avoir recours à l'utilisation de traitements physiques et/ou chimiques du tapis. La présente invention fournie un procédé selon la revendication 1 et un tapis selon la revendication 10. Dans un mode de réalisation préféré, les segments de fils de chaine visibles et ayant la distance D couvrent entre 1% et 99%, de préférence entre 5% et 95% de la surface du tapis.

La présente invention permet la fabrication et l'obtention d'un tapis vintage ou ayant une apparence usée sans avoir recours à l'application de traitements physiques et/ou chimiques au tapis. Ceci représente un gain considérable de couts et un raccourcissement du temps de production. La présente invention aussi permet d'éviter l'utilisation de produits chimiques pour le traitement des tapis diminuant ainsi de façon considérable le risque de maladies chez les employés et les rejets de produits chimique dans l'environnement.

### Brève description des figures

**Figure 1** illustre un exemple d'insertion des fils de trames par rapport aux fils de chaines selon un mode de réalisation de l'invention.
**Figure 2** illustre un autre exemple d'insertion des fils de trames par rapport aux fils de chaines selon un autre mode de réalisation de l'invention.
**Figure 3** illustre un exemple de tapis ayant une apparence usée selon un mode de réalisation de l'invention.

### Description des modes de réalisation exemplaires

L'invention concerne un procédé pour la fabrication d'un tapis ayant un effet vintage ou d'apparence usé. L'invention se rapporte également au tapis obtenu par l'utilisation du procédé de l'invention. Le tapis selon un mode de réalisation préféré est pourvu de finitions soignées.

Le terme « liage » est utilisé pour désigner l'entrelacement des fils de trame avec les fils de chaine pour former un tapis.

Les termes « zone » et « région » sont utilisés comme synonymes et font référence à une partie de l'une des deux faces du tapis.

Dans un premier aspect, la présente invention fourni un procédé pour la fabrication d'un tapis ayant une apparence usée dans lequel on utilise des fils de chaine et au moins un fil de trame. Le procédé comprend les étapes suivantes :
- disposer dans un plan les fils de chaine les uns à côté de l'autre sans chevaucher entre eux, autrement dit parallèles entre eux, formant ainsi un support pour les fils de trame et donc pour le tapis. Les fils de chaines sont de préférence tendus entre les ensouples d'un métier à tisser connu par l'homme de l'art. Le dit métier à tisser peut avoir une forme rectangulaire ou circulaire.
- insérer et entrelacer lesdits fils de trame à travers lesdits fils de chaine tel que lesdits fils de trame sont positionnées en lignes consécutives et essentiellement perpendiculaires auxdits fils de chaine. Dans une même ligne, les fils de trame sont insérés de façon répétitive et selon un modèle d'insertion prédéfini. Les lignes de fils de trames consécutives peuvent être placées l'une au-dessus de l'autre si le métier à tisser et les fils de chaines sont disposés verticalement par rapport à une personne. Les lignes de fils de trame seront placées l'une à côté de l'autre si le métier à tisser et les fils de chaines sont disposés horizontalement par rapport à une personne.

Dans un mode de réalisation préféré, les fils de chaines sont disposés dans au moins deux plan parallèle entre eux. Dans chaque plan, les fils de chaine sont disposés les uns à côté de l'autre sans chevaucher entre eux. Les deux plan forment un support pour les fils de trame et donc pour le tapis.

Dans un mode de réalisation préféré, les fils de trame sont insérés et entrelacés à travers lesdits fils de chaine en passant lesdits fils de trame en dessus - ou en dessous - d'un premier nombre de fils de chaines juxtaposés et ensuite en dessous - ou en dessus - d'un deuxième nombre de fils de chaine juxtaposés et disposés directement à côté des premiers fils de chaine. Le passage répétitif des fils de trames en dessous et en dessus des fils de chaine tout en gardant constant le premier nombre et le deuxième nombre de fils de chaine constitue ainsi un modèle d'insertion. Le modèle d'insertion est répété plusieurs fois au niveau d'une ligne de fil de trame. Le dit premier nombre de fils de chaine peut être égal ou différent du deuxième nombre de fils de chaine. Le premier nombre de fils de chaines peut être 1, 2, 3, 4, 5, 6, 7, 8, 9 ou 10 fils. Le deuxième nombre de fils de chaines peut être 1, 2, 3, 4, 5, 6, 7, 8, 9 ou 10 fils.

Le nombre de fils de chaine définit la largeur, la longueur ou le diamètre du tapis. Le premier fil de chaine occupe la première position en allant de droite à gauche ou de gauche à droite du support formé par les fils de chaines. Les fils de trame sont insérés et entrelacés à travers les fils de chaines en lignes tel qu'une ligne commence au niveau du premier fil de chaine et s'étend jusqu'au dernier fil de chaine, celui qui est le plus distant du premier fil de chaine. L'insertion se fait dans un sens et/ou dans l'autre : de droite à gauche et/ou de gauche à droite du support formé par les fils de chaines

Le procédé est caractérisé en ce que le modèle d'insertion est interrompu au moins une fois de façon à laisser visible, sur l'une des faces du tapis, au moins deux segments d'au moins un fil de chaine. Lesdits segments ont une distance **D** plus longue que la distance **d** d'un fil de chaine visible par utilisation dudit modèle d'insertion. La distance **d** d'un fil de chaine visible désigne la distance sur laquelle s'étale le fil de chaine lorsqu'il est positionné au-dessus du fils de trame au sein d'un modèle d'insertion. Lesdits segments de fils de chaine visibles et ayant la distance **D** sont groupés au niveau d'au moins une zone **Z** de la surface du tapis et dans une même zone **Z**, lesdits segments visibles s'étalent sur des distances différentes entre elles et supérieures à la distance **d** définit par le modèle d'insertion.

Dans un mode de réalisation préféré, les segments de fils de chaines ayant la distance **D** sont visibles à la surface du tapis. La surface du tapis désigne la face du tapis qui n'est pas en contact avec le sol lorsque le tapis est étalé dans une salle ou chambre par exemple. Puisque les fils de chaine sont disposés les uns à côté de l'autre sans chevaucher entre eux, les segments ayant la distance **D** et visibles à la surface tapis seront parallèles entre eux.

Dans un mode de réalisation préféré, le modèle d'insertion est interrompu de façon à ce que les segments visible ayant la distance **D** appartiennent à des fils de chaines juxtaposés.

Dans un mode de réalisation préféré, une zone **Z** couvre entre 1% et 40%, de préférence entre 2% et 38%, de préférence entre 3 et 35%, encore de préférence entre 5 et 30% de la surface totale du tapis. Dans un mode de réalisation encore préféré, une zone **Z** couvre entre 8% et 28%, de préférence entre 10% et 25%, de préférence entre 12 et 25%, encore de préférence entre 15 et 20% de la surface totale du tapis. Le tapis comprends au moins une zone **Z**, de préférence deux zone **Z** ou plus. Le tapis comprends au moins une zone **Z**, de préférence deux zone **Z** ou plus. Selon l'invention, une zone **Z** s'étale sur au moins 1 cm, au moins 2 cm, au moins 3 cm, au moins 4 cm, au moins 5 cm, au moins 6 cm, au moins 7 cm, au moins 8 cm, au moins 9 cm, au moins 10 cm dans le sens des fils de chaines. Selon l'invention, une zone **Z** s'étale sur au moins 1 cm, au moins 2 cm, au moins 3 cm, au moins 4 cm, au moins 5 cm, au moins 6 cm, au moins 7 cm, au moins 8 cm, au moins 9 cm, au moins 10 cm dans le sens des fils de trame. Dans un mode de réalisation préféré, une zone **Z** s'étale sur au plus 50 cm, au plus 45 cm, au plus 35 cm, au plus 25 cm, au plus 20 cm, au plus 15 cm dans le sens des fils de chaines. Dans un mode de réalisation préféré, une zone **Z** s'étale sur au plus 50 cm, au plus 45 cm, au plus 35 cm, au plus 25 cm, au plus 20 cm, au plus 15 cm dans le sens des fils de trame.

Dans un mode de réalisation préféré, une zone **Z** peut avoir n'importe quelle forme régulière, tel que rectangulaire, triangulaire, circulaire ou tout autre forme régulière connu. La zone Z peut aussi avoir une forme irrégulière.

Dans un mode de réalisation préféré, l'ensemble des zones **Z** couvre entre 1% et 99%, de préférence entre 5% et 95%, de préférence entre 10 et 90%, encore de préférence entre 15 et 80% de la surface totale du tapis. Dans un mode de réalisation encore préféré, la zone **Z** couvre entre 20 et 70%, de préférence entre 25 et 60%, encore de préférence entre 30 et 50% de la surface totale du tapis.

Dans un mode de réalisation préféré, une zone **Z** comprends entre 2 et 1000 segments de fils de chaine visibles et ayant la distance **D,** de préférence entre 5 et 900, de préférence entre 10 et 850, encore de préférence entre 15 et 800 segments de fils de chaine visibles et ayant la distance **D.** Dans un mode de réalisation encore préféré, une zone **Z** comprends entre 20 et 750 segments de fils de chaine visibles et ayant la distance **D,** de préférence entre 25 et 700, de préférence entre 30 et 650, encore de préférence entre 35 et 600 segments de fils de chaine visibles et ayant la distance **D.** Dans un mode de réalisation encore plus préféré, une zone **Z** comprends entre 40 et 550 segments de fils de chaine visibles et ayant la distance **D,** de préférence entre 45 et 500, de préférence entre 50 et 450, encore de préférence entre 55 et 400 segments de fils de chaine visibles et ayant la distance **D.** Le nombre de segments de fils de chaine visibles et ayant la distance **D** peut aussi être compris entre n'importe quelle valeur précédemment indiquée. Les segments de fils de chaine visibles et ayant la distance **D** sont parallèles entre eux et s'étalent sur des distances différentes entre elles et supérieures à la distance **d** définit par le modèle d'insertion.

Dans un mode de réalisation préféré, le modèle d'insertion est interrompu de façon à ce que les segments visible ayant la distance **D** appartiennent à des fils de chaines séparés par au moins 1, 2, 3, 4, 5, 6 ou 7 fils de chaine.

**Figure 1** représente une vue de haut d'un liage formant la surface d'un tapis produit selon un mode de réalisation préféré de l'invention. Les fils de trames sont insérés et entrelacés en lignes **L** avec les fils de chaine disposés selon l'axe **C-C** en reproduisant un modèle d'insertion **MI.** Les lignes **L** de fils de trame sont perpendiculaires au fils de chaines. Dans le modèle d'insertion, un fil de chaine **C1** est visible à la surface du tapis alors que le fil de chaine juxtaposé au fil de chaine visible **C1** est recouvert par le ou les fils de trame et est par conséquence non visible à la surface du tapis. Ainsi dans cet exemple, le premier nombre constant de fils de chaine est égal à 1 et le deuxième nombre constant de fils de chaines est aussi égal à 1. Au niveau de la ligne **L'** de la **figure 1** aucune interruption du modèle d'insertion **MI** n'est introduite. Ledit modèle d'insertion laisse visible le fil de chaine **C1** sur une distance **d** représenté sur la **figure 1****.** Le modèle d'insertion **MI** est interrompu au niveau des autres lignes de trame - autre que **L' -** de façon à laisser visible des segments d'un même fil de chaine. Comme représenté à la **figure 1****,** les segments s'étalent sur des distances différentes entre elles et supérieures à la distance **d** définit par le modèle d'insertion **MI.** Au niveau de l'exemple illustré par la **figure 1****,** le modèle d'insertion **MI** est interrompu de façon à ce que les segments de fils de chaines visible ayant des distances **D** appartiennent à des fils de chaines juxtaposés **C', C", C'"**.

**Figure 2** représente une vue de haut d'un liage formant la surface d'un tapis produit selon un autre mode de réalisation préféré de l'invention. Les fils de trames sont insérés et entrelacés en lignes **L** avec les fils de chaine disposés selon l'axe **C-C** en reproduisant un modèle d'insertion **MI.** Les lignes **L** de fils de trame sont perpendiculaires au fils de chaines. Le modèle d'insertion **MI** de cet exemple est similaire à celui décrit pour l'exemple de la **figure 1****.** Ledit modèle d'insertion laisse visible le fil de chaine **C1** sur une distance **d** représenté sur la **figure 2****.** Le modèle d'insertion **MI** est interrompu au niveau des lignes de trame de façon à laisser visible des segments d'un même fil de chaine. Comme représenté à la **figure 2****,** les segments s'étalent sur des distances différentes entre elles et supérieures à la distance **d** définit par le modèle d'insertion **MI.** Au niveau de l'exemple illustré par la **figure 2****,** le modèle d'insertion **MI** est interrompu de façon à ce que les segments de fils de chaines visible ayant des distances **D** appartiennent à des fils de chaines non juxtaposés qui sont séparés par au moins un fil de chaine. Ceci est illustrés par les fils de chaines **Ca** et **Cb** qui sont séparés par 3 lignes de chaines **Cc, Cd** et **Ce**.

Dans un mode de réalisation préféré, le ratio entre la distance **D** et la distance **d** est au minimum 1.1, de préférence au minimum 1.5, encore de préférence au minimum 2. Le ratio entre les deux distances peut être au minimum 3, 4, 5, 6, 7, 8, 9, 10 ou n'importe quelle valeur entre les valeurs indiquées.

Dans un mode de réalisation préféré, le ratio entre la distance **D** et la distance **d** est au est au maximum 50, de préférence au maximum 45, encore de préférence au maximum 40. Le ratio entre les deux distances peut être au maximum 33, 30, 25, 20, 15, 13, 12, 11 ou n'importe quelle valeur entre les valeurs indiquées.

Dans un mode de réalisation préféré, le ratio entre la densité des fils de trame par rapport aux fils de chaine est au moins 2. Le ratio de densité est compris entre 3 et 20, de préférence entre 4 et 18, encore de préférence entre 5 et 15. La densité des fils de chaine est au minimum 10 fils de chaine par centimètre de tapis et au maximum 40 fils de chaine par centimètre de tapis. De préférence, ladite densité est au minimum 11, 12, 13, 14, 15, 16, 17, 18, 19 ou 20 fils de chaine par centimètre de tapis et au maximum 39, 38, 37, 36, 35 ou 34 fils de chaine par centimètre de tapis.

Dans un mode de réalisation préféré, les fils de chaine sont en lin ou en laine. De préférence lesdits fils de chaine sont en coton. Lesdits fils peuvent avoir n'importe quelle couleur et de préférence ils ont une couleur ocre intensifiant ainsi l'apparence usée du tapis.

Dans un mode de réalisation préféré, la matière des fils de trame est choisi parmi le groupe suivant : lin, laine, coton et soie. Les fils de trame et les fils de chaines peuvent être de matière différente ou identique.

Dans un mode de réalisation préféré, les fils de trame comprennent au moins 2 fils colorés. Le nombre des fils de trame est compris entre 3 et 12, de préférence entre 4 et 10, de préférence entre 5 et 9, encore de préférence entre 6 et 8 fils de trame. Les dits fils de trame sont de préférence de couleurs différentes et sont de couler différente de celle des fils de chaine. Les fils de trames sont insérés et entrelacés à travers les fils de chaine de façon superposée. Par exemple, en référence à la figure 1 et supposant que 3 fils de trames sont utilisés dans une même ligne, le fil de trame T visible à la surface du tapis est celui positionné au-dessus des deux autres fils de trame qui sont ainsi non visible à la surface du tapis. Les fils de trames sont insérés et entrelacés avec les fils de chaine en en variant le fil de trame qui sera visible à la surface du tapis. Ceci permet de créer des dessins et/ou motifs à la surface du tapis.

Dans un deuxième aspect, la présente invention fourni un tapis obtenu par le procédé décrit ci-dessus. Le tapis comprend des fils de trame insérés et entrelacés avec des fils de chaine. Lesdits fils de trame sont positionnées en lignes essentiellement perpendiculaires auxdits fils de chaine. Lesdits fils de trame sont insérés dans une même ligne de façon répétitive et selon un modèle d'insertion prédéfini caractérisé en ce que, ledit modèle d'insertion est interrompu au moins une fois de façon à laisser visible, sur l'une des faces du tapis, au moins deux segments d'au moins un fil de chaine, lesdits segments ayant une distance **D** qui est plus longue que la distance **d** d'un fil de chaine visible lorsque les fils de trames sont insérés et entrelacés avec les fils de chaines selon le modèle d'insertion. Lesdits segments de fils de chaine visibles et ayant la distance **D** sont groupés au niveau d'au moins une zone **Z** de la surface du tapis et dans une même zone **Z**, lesdits segments visibles s'étalent sur des distances différentes entre elles et supérieures à la distance **d** définit par le modèle d'insertion.

**Figure 3** illustre un exemple de tapis ayant une apparence usée. Les fils de chaines sont disposés selon l'axe **C-C** et les fils de trame sont insérés et entrelacés avec les fils de chaine selon l'axe **T-T.** Le tapis comprend des zones **Z1** et **Z2** dans lesquels des segments de fils de chaine sont visibles à la surface du tapis. Lesdits segments possèdent des distances **D** qui sont plus longues que la distance **d** d'un fil de chaine visible par l'utilisation du modèle d'insertion du tapis de la **figure 3****.** Lesdites zones Z1 et Z2 donnent au tapis une apparence usée ou vintage. La zone Z1 possède une forme substantiellement circulaire alors que la zone Z2 possède une forme substantiellement rectangulaire.

Dans un mode de réalisation préféré, les segments de fils de chaine visible et ayant la distance **D** couvrent entre 1% et 99%, de préférence entre 5% et 95%, de préférence entre 10 et 90%, encore de préférence entre 15 et 80% de la surface totale du tapis. Lesdits segments peuvent aussi couvrir entre 20 et 70%, de préférence entre 25 et 60%, encore de préférence entre 30 et 50% de la surface totale du tapis.

Dans un mode de réalisation préféré, les segments de fils de chaine visible et ayant la distance **D** sont groupés au niveau d'au moins une région de la surface du tapis. Ladite région peut avoir une forme rectangulaire, triangulaire, circulaire ou autre. Ladite région peut s'étaler, dans la direction des fils de chaine, de préférence 1 cm, encore de préférence 1.5 cm, encore plus de préférence 2 cm du tapis. Ladite région peut s'étaler, dans la direction des fils de chaine, sur au maximum 20 cm, de préférence 18 cm, encore de préférence 15 cm, encore plus de préférence 12 cm du tapis. Ladite région peut s'étaler, dans la direction des fils de trame, de préférence 1 cm, encore de préférence 1.5 cm, encore plus de préférence 2 cm du tapis. Ladite région peut s'étaler, dans la direction des fils de trame, sur au maximum 20 cm, de préférence 18 cm, encore de préférence 15 cm, encore plus de préférence 12 cm du tapis. Le mode de réalisation décrit dans ce qui précède est illustré dans les figures jointes est un exemple donné à titre illustratif et l'invention n'est nullement limitée à cet exemple. Toute modification, toute variante et tout agencement équivalent doivent être considérés comme compris dans le cadre des revendications.

## Revendications

1. Procédé pour la fabrication d'un tapis ayant une apparence usée dans lequel on utilise des fils de chaine et au moins un fil de trame ; comprenant les étapes suivantes :
- disposer dans un plan les fils de chaine les uns à côté de l'autre sans chevaucher entre eux,
- insérer et entrelacer lesdits fils de trame à travers lesdits fils de chaine tel que lesdits fils de trame sont positionnées en lignes consécutives et essentiellement perpendiculaires auxdits fils de chaine ; les fils de trame sont insérés dans une même ligne de façon répétitive et selon un modèle d'insertion prédéfini,
ledit modèle d'insertion est interrompu au moins une fois de façon à laisser visible, sur l'une des faces du tapis, au moins deux segments de fils de chaine, lesdits segments ayant une distance **D** qui est plus longue que la distance **d** d'un fil de chaine visible lorsque les fils de trames sont insérés et entrelacés avec les fils de chaines selon le modèle d'insertion, lesdits segments de fils de chaine visibles et ayant la distance **D** sont groupés au niveau d'au moins une zone **Z** de la surface du tapis, ladite zone **Z** s'étale sur au moins 1 cm dans le sens des fils de chaines et au moins 1 cm dans le sens des fils de trame, et lesdits segments visibles s'étalent sur des distances différentes entre elles et supérieures à la distance **d** définit par le modèle d'insertion.

2. Procédé selon la revendication 1 dans lequel le modèle d'insertion est interrompu de façon à ce que les segments visible ayant la distance **D** appartiennent à des fils de chaines juxtaposés.

3. Procédé selon la revendication 1 dans lequel le modèle d'insertion est interrompu de façon à ce que les segments visible ayant la distance **D** appartiennent à des fils de chaines séparés par au moins un fil de chaine.

4. Procédé selon l'une quelconque des revendications 1-3 dans lequel le ratio entre la distance **D** et la distance **d** est au minimum 1.1, de préférence au minimum 1.5, encore de préférence au minimum 2.

5. Procédé selon l'une quelconque des revendications 1-3 dans lequel le ratio entre la distance **D** et la distance **d** est au maximum 50, de préférence au maximum 45, encore de préférence au maximum 40.

6. Procédé selon l'une quelconque des revendications 1-4 où lesdits fils de trame comprennent au moins 2 fils colorés.

7. Procédé selon l'une quelconque des revendications 1-5 où le ratio entre la densité des fils de trame par rapport aux fils de chaine est au moins 2.

8. Procédé selon l'une quelconque des revendications 1-6 dans lequel les fils de chaines sont disposés de façon à avoir au minimum 10 fils de chaine par centimètre de tapis.

9. Procédé selon l'une quelconque des revendications 1-7 dans lequel les fils de chaines sont disposés de façon à avoir au maximum 40 fils de chaine par centimètre de tapis.

10. Tapis comprenant des fils de trame insérés et entrelacés avec des fils de chaine ; lesdits fils de trame sont positionnées en lignes essentiellement perpendiculaires auxdits fils de chaine ; lesdits fils de trame sont insérés dans une même ligne de façon répétitive et selon un modèle d'insertion prédéfini, **caractérisé en ce que** ledit modèle d'insertion est interrompu au moins une fois de façon à laisser visible, sur l'une des faces du tapis, au moins deux segments de fils de chaine, lesdits segments ayant une distance **D** qui plus longue que la distance **d** d'un fil de chaine visible lorsque les fils de trames sont insérés et entrelacés avec les fils de chaines selon le modèle d'insertion, lesdits segments de fils de chaine visibles et ayant la distance **D** sont groupés au niveau d'au moins une zone **Z** de la surface du tapis, ladite zone **Z** s'étale sur au moins 1 cm dans le sens des fils de chaines et au moins 1 cm dans le sens des fils de trame, et lesdits segments visibles s'étalent sur des distances différentes entre elles et supérieures à la distance **d** définit par le modèle d'insertion.

11. Tapis selon la revendication 9 dans lequel les segments de fils de chaine visibles et ayant la distance **D** couvrent entre 1% et 99%, de préférence entre 5% et 95% de la surface du tapis.

## Patentansprüche

1. Verfahren zur Herstellung eines Teppichs mit einem abgenutzten Aussehen, bei dem man Kettfäden und zumindest ein Schussfaden verwendet; umfassend die folgenden Schritte:
- nebeneinander Anordnen der Kettfäden in einer Ebene, ohne einander zu überlappen,
- eintragen und verschlingen der Schussfäden durch die Kettfäden, so dass die Schussfäden in aufeinander folgenden Reihen und im Wesentlichen senkrecht zu den Kettfäden positioniert sind; die Schussfäden sind in derselben Reihe in sich wiederholender Weise und gemäß einem vorgegebenen Eintragungsschema eingetragen,
dieses Eintragungsschema ist zumindest einmal unterbrochen, um auf einer der Seiten des Teppichs, zumindest zwei Segmente der Kettfäden sichtbar zu lassen, diese Segmente haben einen Abstand **D,** der länger ist als der Abstand **d** eines sichtbaren Kettfadens wenn die Schussfäden mit den Kettfäden gemäß dem Eintragungsschema eintragen und verschlungen sind, die Segmente der sichtbaren Kettfäden und mit dem Abstand **D** sind auf der Ebene von mindestens einer Zone **Z** der Teppichoberfläche gruppiert, die Zone **Z** erstreckt sich über zumindest 1 cm in der Richtung der Kettfäden und zumindest 1 cm in der Richtung der Schussfäden, und die sichtbaren Segmente erstrecken sich über zueinander unterschiedliche Abstände und die größer sind als der Abstand **d,** der durch das Eintragungsschema definiert wird.

2. Verfahren nach Anspruch 1, wobei das Eintragungsschema unterbrochen wird, so dass die sichtbaren Segmente mit dem Abstand **D** zu nebeneinanderliegenden Kettfäden gehören.

3. Verfahren nach Anspruch 1, wobei das Eintragungsschema unterbrochen wird, so dass die sichtbaren Segmente mit dem Abstand **D** zu Kettfäden, die durch zumindest einen Kettfaden getrennt sind, gehören.

4. Verfahren nach einem der Ansprüche 1-3, wobei das Verhältnis zwischen dem Abstand **D** und dem Abstand **d** mindestens 1,1, vorzugsweise mindestens 1,5, bevorzugter mindestens 2 ist.

5. Verfahren nach einem der Ansprüche 1-3, wobei das Verhältnis zwischen dem Abstand **D** und dem Abstand **d** höchstens 50, vorzugsweise höchstens 45, besonders bevorzugt maximal 40 ist.

6. Verfahren nach einem der Ansprüche 1-4, wobei die Schussfäden zumindest 2 farbige Fäden umfassen.

7. Verfahren nach einem der Ansprüche 1-5, wobei das Verhältnis zwischen der Dichte der Schussfäden in Bezug auf die Kettfäden mindestens 2 ist.

8. Verfahren nach einem der Ansprüche 1-6, wobei die Kettfäden derart angeordnet sind, um mindestens 10 Kettfäden pro Zentimeter Teppich aufzuweisen.

9. Verfahren nach einem der Ansprüche 1-7, wobei die Kettfäden derart angeordnet sind, um höchstens 40 Kettfäden pro Zentimeter Teppich aufzuweisen.

10. Teppich umfassend eingetragenen und mit Kettfäden verschlungenen Schussfäden; die Schussfäden sind in Reihen angeordnet, die im Wesentlichen senkrecht zu den Kettfäden sind; die Schussfäden sind in ein und derselben Reihe in sich wiederholender Weise und gemäß einem vorgegebenen Eintragungsschema eingetragen, **dadurch gekennzeichnet, dass** das Eintragungsschema zumindest einmal unterbrochen ist, um auf einer der Seiten des Teppichs, zumindest zwei Segmente der Kettfäden sichtbar zu lassen, diese Segmente haben einen Abstand **D,** der länger ist als der Abstand **d** eines sichtbaren Kettfadens wenn die Schussfäden mit den Kettfäden gemäß dem Eintragungsschema eintragen und verschlungen sind, die Segmente der sichtbaren Kettfäden und mit dem Abstand **D** sind auf der Ebene von mindestens einer Zone **Z** der Teppichoberfläche gruppiert, die Zone **Z** erstreckt sich über zumindest 1 cm in der Richtung der Kettfäden und zumindest 1 cm in der Richtung der Schussfäden, und die sichtbaren Segmente erstrecken sich über zueinander unterschiedliche Abstände und die größer sind als der Abstand **d,** der durch das Eintragungsschema definiert wird.

11. Teppich nach Anspruch 9, wobei die Segmente der sichtbaren Kettfäden und mit dem Abstand **D** zwischen 1% und 99%, vorzugsweise zwischen 5% und 95% der Teppichoberfläche decken.

## Claims

1. Process for producing a carpet having a worn appearance wherein warp threads and at least one weft thread are used; comprising the following steps:
- arranging the warp threads in a plane, one next to the other without overlapping each other,
- inserting and interlacing said weft threads through said warp threads such that said weft threads are positioned in consecutive rows and substantially perpendicular to said warp threads; the weft threads are inserted in the same line repetitively and according to a predefined insertion model,
said insertion model is interrupted at least once so as to leave at least two segments of warp threads visible on one of the sides of the carpet, said segments having a distance **D** which is longer than the distance **d** of a visible warp thread when the weft threads are inserted and interlaced with the warp threads according to the insertion model, said segments of visible warp thread and having the distance **D** are grouped at the level of at least one zone **Z** of the surface of the carpet, said zone **Z** extends over at least 1 cm in the direction of the warp threads and at least 1 cm in the direction of the weft threads, and said visible segments extend over different distances from one another and greater than the distance **d** defined by the insertion model.

2. Method according to claim 1, wherein the insertion model is interrupted so that the visible segments having the distance **D** belong to juxtaposed warp threads.

3. Method according to claim 1, wherein the insertion model is interrupted so that the visible segments having the distance **D** belong to warp threads separated by at least one warp thread.

4. Method according to any one of claims 1-3, wherein the ratio between the distance **D** and the distance **d** is at least 1.1, preferably at least 1.5, more preferably at least 2.

5. Method according to any one of claims 1-3, wherein the ratio between the distance **D** and the distance **d** is at most 50, preferably at most 45, more preferably at most 40.

6. Method according to any one of claims 1-4, wherein said weft threads comprise at least 2 colored threads.

7. Method according to any one of claims 1-5, wherein the ratio between the density of the weft threads in relation to the warp threads is at least 2.

8. Method according to any one of claims 1-6, wherein the warp threads are arranged in such way as to have at least 10 warp threads per centimeter of carpet.

9. Method according to any one of claims 1-7, wherein the warp threads are arranged in such way as to have up to 40 warp threads per centimeter of carpet.

10. Carpet comprising weft threads inserted and interlaced with warp threads; said weft threads are positioned in rows substantially perpendicular to said warp threads; said weft threads are inserted in the same line repetitively and according to a predefined insertion model, **characterized in that** said insertion model is interrupted at least once so as to leave, on one of the sides of the carpet, at least two segments of warp threads visible, said segments having a distance **D** which is longer than the distance **d** from a visible warp thread when the weft threads are inserted and interlaced with the warp threads according to the insertion model, said segments of visible warp threads and having the distance **D** are grouped at the level of at least one zone **Z** of the surface of the carpet, said zone **Z** extends over at least 1 cm in the direction of the warp threads and at least 1 cm in the direction of the weft threads, and said visible segments extend at different distances from one another and greater than the distance **d** defined by the insertion model.

11. Carpet according to claim 9, wherein the segments of visible warp threads and having the distance **D** cover between 1% and 99%, preferably between 5% and 95% of the surface of the carpet.
